# EUROPÄISCHE PATENTSCHRIFT

(11) **EP 3 168 343 B1**
(45) Veröffentlichungstag und Bekanntmachung des Hinweises auf die Patenterteilung: **12.06.2019**
(21) Anmeldenummer: 16196201.4
(22) Anmeldetag: 28.10.2016
(51) Int. Cl.: D01H 7/86

(54) **KUGELFADENBREMSE FÜR EINE DOPPELDRAHT-ZWIRNSPINDEL**
BALL THREAD BRAKE FOR A DOUBLE WIRE TWISTING SPINDLE
FREIN DE FIL DE BOBINE POUR UNE BROCHE DE RETORDAGE À DOUBLE TORSION

(30) Priorität: 04.11.2015 DE 102015118878
(43) Veröffentlichungstag der Anmeldung: 17.05.2017
(73) Patentinhaber: Saurer Germany GmbH & Co. KG, 42897 Remscheid (DE)
(72) Erfinder: Heinen, Georg, 47803 Krefeld (DE); Zischewski, Jörg, 47877 Willich (DE)

(56) Entgegenhaltungen:
- EP-B1- 2 336 408
- DE-A1- 3 243 157
- DE-A1- 4 010 019
- DE-U- 1 923 309
- FR-A1- 2 553 077
- GB-A- 2 024 878
- GB-A- 2 092 623
- US-A- 2 563 641
- US-A- 4 574 576

## Beschreibung

Die Erfindung betrifft eine Kugelfadenbremse gemäß dem Oberbegriff des Patentanspruchs 1.

Bei Doppeldrahtzwirnmaschinen muss der zu verzwirnende Faden vor dem Eintritt in die rotierende Spindel mit einer definierten Fadenzugkraft beaufschlagt sein. Diese Fadenzugkraft muss so gewählt werden, dass ein stabiler Zwirnprozess über die gesamte Laufzeit der Spule gewährleistet ist. Kriterium für die notwendige Fadenspannung ist es, dass über die gesamte Spulenreise auf der Fadenspeicherscheibe der Zwirnspindel eine Mindest-Fadenspeicherung nicht unterschritten werden darf, damit der Fadenballon stabil ausgeprägt bleibt. Wenn die Speicherung diesen Wert unterschreitet, neigt der Fadenballon schon bei geringfügigen Störungen (Massenschwankungen im Garnballon oder Verhakungen auf der Vorlagespule) dazu, temporär einzufallen. Dabei kommt es zu unerwünschten Berührungen des Fadenballons mit der Topfkante, die zu Gamschädigungen bis hin zum Fadenbruch führen können. Weiterhin ist bei gefachtem Vorlagegarn zur Unterstützung des Fadenlaufs ein frei rotierbarer Zwirnflügel vorgesehen, durch den das Vorlagegarn hindurchgeführt und über eine Öse dem Fadeneinlaufrohr und der im Inneren der Vorlagespule positionierten Fadenbremse zugeführt wird. Der Zwirnflügel rotiert dabei und bewirkt neben der eigentlichen Fadenbremse eine gewisse Fadenbremsung (Vorspannung), welche durch zusätzliche Belastungsgewichte noch variiert werden kann.

Als Fadenbremsen haben sich in der Praxis sogenannte Kapselbremsen bewährt. Hauptbestandteil dieser Bremsen ist eine zwischen zwei Bremsflächenringen, in der Regel zwei Keramikösen, eingespannte Bremskapsel, welche aus einem Oberteil und einem Unterteil und einer dazwischen eingespannten Feder besteht, welche die Bremskapselkalotten gegen die Bremsflächenringe drückt. Dabei wird das Garn zwischen zwei Klemmpunkten hindurchgeführt. Bei üblichen Ausführungformen wird durch Verstellen der Distanz zwischen den beiden Bremsflächenringen die Federklemmwirkung und damit die auf den Faden ausgeübte Normalkraft und damit die Bremswirkung auf den Faden eingestellt. Zu diesem Zweck wird in der Regel das Fadeneinlaufrohr in seiner Höhe verstellt, was einerseits aus Raumgründen und andererseits infolge der Veränderung des Einlaufwinkels des Garnes in das Fadeneinlaufrohr unerwünscht ist.
Diese Einstellung erfolgt vor Beginn des Zwirnprozesses und bleibt während des Spulprozesses unverändert. Um den im Allgemeinen üblichen Fadenspannungsbereich für verschiedene Garne, Materialien und Spindelgrößen abzudecken, gibt es Bremskapseln mit verschieden starken Federn, oder es gibt Bremskapseln, bei denen die Federn je nach geforderter Bremskraft ausgewechselt werden können. Diese Vorgehensweise ist umständlich, weil einerseits der Kapselwechsel zeitaufwändig ist, und weil andererseits mehrere Kapselvarianten notwendig sind. Letzteres bedingt einen erhöhten Betriebselementeaufwand und kann zu Verwechselungen der Kapsel führen, wenn diese nicht entsprechend unverwechselbar gekennzeichnet sind.

Das erforderliche Einfädeln des Vorlagegames in diese Bremsen und deren Fadenführungen erfolgt entweder per Hand mittels entsprechender Einfädelhilfswerkzeuge (z. B. lange Kunststoffdrähte) oder mittels einer pneumatischen Einfädelvorrichtung, bei der der Faden mittels eines Saugluftstroms durch den mittels pneumatischer Effekte freigegebenen Durchlass automatisch hindurchgefädelt wird.

Die DE 40 10 019 A1 offenbart eine Spindel zum Herstellen eines Fadens. Die Kugelfadenbremse gemäß der DE 40 10 019 A1 umfasst einen Zylinderkörper, in den ein Bremsflächenring eingesetzt ist, auf dem eine Bremskugel ruht.

In der GB 2 092 623 A ist eine Fadenbremse mit einer kapselförmigen Bremspatrone beschrieben, bei der anfallende Verunreinigungen innerhalb des Bremsengehäuses ohne nachteiligen Einfluss auf die Axialverlagerung des unteren Bremsflächenringes bleiben.

In der EP 2 336 408 B1 ist gemäß dem Oberbegriff des Patentanspruchs 1 eine mittels Federkraft einstellbare Kugelfadenbremse mit einem oberen Bremsflächenring, einem unteren Bremsflächenring und einer zwischen diesen beiden Bremsflächenringen befindlichen Bremskugel beschrieben. Eine Bremskraft-Einstellfeder ist zwischen der Oberseite des oberen Bremsflächenringes und einem Federelementwiderlager eingespannt bzw. wirksam, was bei der Montage und/oder Wartung der Fadenbremse zu Komplikationen führen kann. Die Verstellung der Bremskraft erfolgt über eine stufenweise Höhenverstellung des Fadeneinlaufrohrs, wodurch die auf den oberen Bremsflächenring einwirkende Kraft verändert wird. Beim pneumatischen Ein- bzw. Durchfädeln eines Fadens bzw. Garnes wird der untere Bremsflächenring mittels Unterdruck nach unten bewegt, wodurch der Weg frei wird für einen Luftstrom durch die Bremse, so dass der an das obere Ende des Fadeneinlaufrohres angelegte Faden durch die gesamte Bremse hindurchgefördert wird. Dabei weicht die Bremskugel entweder seitlich aus oder sie kommt auf einem einen Bestandteil des Bremsengehäuses bildenden Aufnahmeelement zur Auflage, wodurch ein Weg für den Faden bzw. das Garn frei gegeben wird. Wenn das Gehäuse der Bremse z B. für allgemeine Wartungs- oder Reinigungszwecke geöffnet wird, besteht die Gefahr, dass die Bremskugel heraus fällt und verloren geht.

Der Erfindung liegt die Aufgabe zugrunde, eine Kugelfadenbremse so zu gestalten, dass sichergestellt ist, dass die Bremskugel bei Wartungs- und Reinigungsarbeiten nicht aus dem Bremsengehäuse herausfallen kann.

Zur Lösung dieser Aufgabe dienen die Merkmale des Kennzeichens des Patentanspruchs 1.

Um bei der pneumatischen Fadendurchfädelung und der dadurch bewirkten Verstellung des unteren Bremsflächenringes nach unten zu verhindern, dass die Bremskugel auf dem unteren Bremsflächenring liegen bleibt, ist zwischen den beiden Bremsflächenringen eine während der pneumatischen Fadendurchfädelung wirksame Bremskugel-Halteeinrichtung in Form einer Bremskugel-Fangeinrichtung vorgesehen, die an dem unteren Ende einer den oberen Bremsflächenring tragenden Hülse angeordnet ist und die mindestens zwei sich gegenüberliegende, nach innen gebogene Halteelemente aufweist, deren freie Enden unterhalb des Durchmessers der Bremskugel liegen.

Bevorzugte Ausführungsformen der Erfindung sind in den Unteransprüchen behandelt.

Die Erfindung wird im Folgenden anhand der Zeichnung näher beschrieben. Es zeigen:
Figur 1 einen Axialschnitt der erfindungsgemäßen Fadenbremse in einer ersten Einstellposition;
Figur 2 einen Axialschnitt entsprechend Figur 1, jedoch in einer relativ zu Figur 1 um 90° gedrehten Position;
Figuren 3 und 4 Axialschnitte entsprechend den Figuren 1 und 2 in einer zweiten Einstellposition der Fadenbremse;
Figur 5 einen Axialschnitt der erfindungsgemäßen Fadenbremse während der pneumatischen Durchfädelung in einer ersten Einstellposition entsprechend der ersten Einstellposition gemäß den Figuren 1 und 2;
Figur 6 einen Axialschnitt der in Figur 5 dargestellten Fadenbremse, in einer gegenüber Figur 5 um 90° gedrehter Stellung der Fadenbremse;
Figuren 7 und 8 Axialschnitte entsprechend den Figuren 5 und 6 in einer zweiten Einstellposition;
Figur 9 in vergrößerter Darstellung einen Axialschnitt des unteren Teils der in Figur 4 dargestellten Fadenbremse;
Figur 10 in vergrößerter Darstellung einen Axialschnitt des oberen Teils der in Figur 4 dargestellten Fadenbremse;
Figuren 10B einen Radialschnitt gemäß der Linie A-A bzw. B-B in Figur 10.

Die in den Figuren 1 und 2 dargestellte Fadenbremse enthält im Wesentlichen folgende Einzelelemente:
- ein rohrförmiges Bremsengehäuse 1, bestehend aus einem oberen Gehäuseabschnitt 2 und einem mit dem oberen Gehäuseabschnitt 2 lösbar verbundenen unteren Gehäuseabschnitt 3,
- ein in den oberen Gehäuseabschnitt 2 koaxial eingesetztes, drehbar gelagertes Fadeneinlaufrohr 4, das mittels eines nach außen vorspringenden Rastringes 4.1, der in eine im oberen Gehäuseabschnitt 2 angebrachte Rastnut 2.1 eingreift, gegen Axialverschiebung gesichert ist,

- an dem Fadeneinlaufrohr angebrachte oder angeformte, seitlich von dem Fadeneinlaufrohr verlaufende Arme 4.2, an deren unteren Enden nach innen gerichtete Nasen 4.3 angebracht sind;
- eine gegen Rotation gesicherte Hülse 5 mit einer an der Außenseite angeordneten wendelförmigen Nut bzw. Kulissenführung 5.1 mit konstanter oder nicht konstanter Steigung der Wendelgänge 5.1, in die die Nasen 4.3 des Fadeneinlaufrohres 4 eingreifen.
   Die Länge der Hülse 5 bestimmt die Länge des Verstellweges des oberen Bremsflächenringes 6 und kann in Abhängigkeit von den beabsichtigten Einsatzgebieten entsprechend ausgewählt werden. Die Hülse 5 ist an ihrem unteren Ende mit einem Flanschring 5.2 versehen, der gemäß Figur 9 vorzugsweise zwei sich gegenüberliegende Rastnasen 5.3 aufweist, in die an der Innenwand des oberen Gehäuseabschnittes 2 angeordnete nicht dargestellte Rastnuten eingreifen, um einer Rotation der Hülse 5 zu verhindern.

Die beiden Gehäuseabschnitte können durch Verschrauben, durch Verclipsen oder bajonettverschlussartig aneinander befestigt sein.

In das untere Ende der Hülse 5 ist der obere Bremsflächenring 6, vorzugsweise in Form einer Keramiköse, eingesetzt.

Es sind weiterhin vorgesehen
- eine gegen den oberen Bremsflächenring 6 anliegende Bremskugel 7;
- eine unterhalb des Flanschringes 5.2 der Hülse 5 angeordnete, eine Kugelfangeinrichtung bildende Halteeinrichtung für die Bremskugel 7; diese Halteeinrichtung hat mindestens zwei sich gegenüberliegende, nach innen gebogene Halteelemente 8, deren untere freien Enden unterhalb des Hauptdurchmessers der Bremskugel 7 liegen, um, wie es später noch beschrieben wird, beim pneumatischen Öffnen der Bremse ein Herausfallen der Bremskugel 7 zu verhindern;

In dem unteren Gehäuseabschnitt 3 ist ein abdichtend geführter, axial verschiebbarer Kolben 9 gelagert, der an der Außenseite seines nach oben gerichteten Bodens 9.1 einen unteren Bremsflächenring 10, vorzugsweise in Form einer Keramiköse, für die Bremskugel 7 trägt.

Der untere Gehäuseabschnitt 3 ist an seinem unteren Ende mit einem nach innen gerichteten Stützflansch 3.1 versehen, auf dem eine Federführungshülse 11 für eine vorzugsweise unter Vorspannung stehende Rückstellfeder 12 für den Kolben 9 abgestützt ist. An die Innenseite des Kolbenbodens 9.1 schließt ein nach unten gerichteter Rohrstutzen 9.2 an, der von einer relativ zu dem Rohrstutzen 9.2 axial verschiebbaren Federstützhülse 13 umgeben ist. Die Federstützhülse 13 ist an ihrem oberen Ende mit einem nach außen gerichteten Stützflansch für das obere Ende der Rückstellfeder 12 versehen. Diese Federstützhülse 13 trägt im Bereich ihrer Oberseite einen gegen die Innenseite des Kolbenbodens 9.1 drückende Bremskraft-Einstelleinrichtung in Form einer Bremskraft-Einstellfeder 14, die abhängig von dem beabsichtigten Einsatzgebiet der Fadenbremse eine entsprechend ausgelegte Federsteifigkeit hat. Diese Bremskraft-Einstellfeder 14 nimmt bei der in den Figuren 3 und 4 dargestellten Einstellposition der Fadenbremse bei in einer oberen Endstellung fixiertem oberen Bremsflächenring 6 ihre nahezu entspannte Position einnimmt. Bei der in den Figuren 1 und 2 dargestellten Einstellposition befindet sich diese Bremskraft-Einstellfeder 14 bei nach unten verstelltem oberen Bremsflächenring 6 in ihrem nahezu vollständig zusammengedrückten Zustand, wodurch von dieser Bremskraft-Einstellfeder 14 die höchste Bremskraft auf den durchlaufenden Faden ausgeübt wird.

Für eine weitere Erhöhung der Bremskraft kann vorzugsweise durch entsprechende Dimensionierung der Hülse 5 der obere Bremsflächenring 6 weiter nach unten verstellt werden, derart, dass auch die Rückstellfeder 12 belastet wird und ebenfalls als Bremskraft-Einstellfeder wirksam ist.

An dem unteren Ende der Federstützhülse 13 sind Arme 13.1 mit nach außen gerichteten Rastnasen 13.2 angeordnet, die gegen einen nach innen gerichteten Anschlagring 11.1 der Federführungshülse 11 zur Anlage kommen können.

Entsprechend einer bevorzugten Ausführungsform der Erfindung kann die Bremskraft-Einstellfeder 14 entfallen und die auf den Kolben 9 einwirkende Rückstellfeder 12 allein als Bremskraft-Einstelleinrichtung wirksam sein, die entsprechend ausgelegt ist, und z.B. vorzugsweise über ihre Länge Abschnitte mit unterschiedlicher Federsteifigkeit hat.

Die erfindungsgemäße Fadenbremse kann zwischen den in den Figuren 1 und 2 einerseits und in den Figuren 3 und 4 andererseits dargestellten extremen Arbeitsstellungen und zwischen den Figuren 5 und 6 einerseits und in den Figuren 7 und 8 andererseits dargestellten extremen Einfädelpositionen verstellt werden.

Zum Einfädeln bzw. Durchfädeln eines Garnes bzw. Fadens wird der untere Kolben 9 durch Anlegen eines Unterdrucks an die zentrale Öffnung des unteren Gehäuseabschnitts 3 gegen die Kraft der Rückstellfeder 12 aus der Arbeitsstellung in die Einfädelstellung abgesenkt, wobei die Bremskugel 7 von den Halteelementen 8 der Halteeinrichtung aufgefangen bzw. festgehalten wird und die Verbindung zum Fadeneinlaufrohr 4 freigegeben wird, so dass ein an das obere Ende des Fadeneinlaufrohres 4 gehaltenes Garn mittels Saugluft durch die Fadenbremse gefädelt wird.

An dem Fadeneinlaufrohr 4 ist eine nach außen gerichtete federbelastete Rastnase 4.4 angeordnet, die in Rasten eines am Innenumfang des oberen Gehäuseabschnitts 2 angeordneten Rastenring 2.4 eingreift. An dem Fadeneinlaufrohr 4 ist eine in Umfangsrichtung verlaufende (nicht dargestellte) Ziffernskala angebracht, die durch ein im oberen Gehäuseabschnitt 2 angeordnetes Fenster 2.4 sichtbar ist, um in Abhängigkeit von der Eingriffsstellung der Rastnase 4.4 in den Rastenring 2.3 die jeweilige Drehstellung des Fadeneinlaufrohrs 4 ablesen zu können und damit die Höhenstellung des oberen Bremsflächenringes 6 und abhängig davon die eingestellte Bremskraft zu erkennen.

Um mit bekannten Kapselfadenbremsen einen großen Bremskraftbereich erfassen zu können, war es, wie oben bereits erläutert, bisher notwendig, in aufwändiger und damit nachteiliger Weise mehrere Kapseln mit unterschiedlichen Bremskraftbereichen zu verwenden, da jede einzelne Kapsel, insbesondere in Abhängigkeit von der Federkraft der innerhalb der Kapsel befindlichen Feder, nur für jeweils einen begrenzten Bremskraftbereich verwendbar gewesen ist.

Dieser Nachteil wird mit der erfindungsgemäßen Kugelfadenbremse behoben, bei der die die Bremskraft bewirkende Bremskraft-Einstelleinrichtung unter dem unteren Bremsflächenring 10 angeordnet ist, und zwar
- als Variante A in Form der Bremskraft-Einstellfeder 14;
- als Variante B in Form der durch die Rückstellfeder 12 unterstützten Bremskraft-Einstellfeder 14 oder
- als Variante C in Form der Rückstellfeder 12 allein.

### Bezuaszeichenliste

- 1: Bremsengehäuse
- 2: oberer Gehäuseabschnitt
- 2.1: Rastnut
- 2.3: Rastenring
- 2.4: Fenster
- 3: unterer Gehäuseabschnitt
- 3.1: Stützflansch
- 4: Fadeneinlaufrohr
- 4.1: Rastring
- 4.2: Arme
- 4.3: Nasen
- 4.4: Rastnase
- 5: Hülse mit an der Außenseite angeordneter Nur- bzw. Kulissenführung
- 5.1: wendelförmige Nut- bzw. Kulissenführung
- 5.2: Flanschring
- 5.3: Rastnasen
- 6: oberer Bremsflächenring (Keramiköse)
- 7: Bremskugel
- 8: Halteelemente
- 9: Arbeitskolben
- 9.1: Kolbenboden
- 9.2: Rohrstutzen
- 10: unterer Bremsflächenring (Keramiköse)
- 11: Federführungshülse
- 12: Rückstellfeder
- 13: Federstützhülse(n)
- 13.1: Arme
- 13.2: Rastnasen

- 14: Bremskraft-Einstellfeder

## Patentansprüche

1. Kugelfadenbremse für eine Doppeldraht-Zwirnspindel, enthaltend
- ein rohrförmiges Bremsengehäuse (1), bestehend aus einem oberen Gehäuseabschnitt (2) und einem damit lösbar verbundenen unteren Gehäuseabschnitt (3);
- ein koaxial in dem oberen Gehäuseabschnitt (2) drehbar gelagertes Fadeneinlaufrohr (4);
- einen dem Fadeneinlaufrohr (4) zugeordneten oberen Bremsflächenring (6), dessen Höhenstellung durch Drehen des Fadeneinlaufrohrs (4) erfolgt;
- eine mit diesem Bremsflächenring (6) zusammenwirkende Bremskugel (7);
- einen in dem unteren Gehäuseabschnitt (3) abdichtend geführten, axial verschiebbaren Kolben (9), der
- an der Außenseite seines nach oben gerichteten Bodens (9.1) einen unteren Bremsflächenring (10) trägt, und der
- zum Zweck einer pneumatischen Durchfädelung eines Fadens oder Garnes mittels Saugkraft gegen die Kraft einer Rückstellfeder (12) in axialer Richtung nach unten verstellbar ist,
- eine zwischen den beiden Bremsflächenringen angeordnete Halteeinrichtung für die Bremskugel
- eine auf die aus den beiden Bremsflächenringen und die Bremskugel bestehende Bremseneinheit einwirkende Bremskraft-Einstelleinrichtung,
**dadurch gekennzeichnet,**
- **dass** die Halteeinrichtung für die Bremskugel (7) an dem unteren Ende einer den oberen Bremsflächenring (6) tragenden Hülse (5) angebracht ist und mindestens zwei sich gegenüberliegende, nach innen gebogene Halteelemente (8) aufweist, deren freie Enden unterhalb des Durchmessers der Bremskugel (7) liegen.

2. Kugelfadenbremse nach Anspruch 1, **dadurch gekennzeichnet, dass** das Fadeneinlaufrohr (4) gegen Axialverschiebung gesichert drehbar gelagert ist und über ein eine Drehbewegung in eine Axialverschiebung bewirkendes Element (5) auf den oberen Bremsflächenring (6) einwirkt.

3. Kugelfadenbremse nach Anspruch 1 oder 2, **dadurch gekennzeichnet dass** die Bremskraft-Einstelleinrichtung eine Bremskraft-Einstellfeder (14) ist, die auf einer innerhalb des Kolbens (9) axial verschiebbar gelagerten Federstützhülse (13) gelagert ist, die von der Rückstellfeder (12) in Richtung des unteren Bremsflächenringes beaufschlagt wird.

4. Kugelfadenbremse nach Anspruch 3, **dadurch gekennzeichnet, dass** die Federstützhülse (13) an ihrem oberen Ende einen nach außen gerichteten Stützflansch für das obere Ende der Rückstellfeder (12) aufweist, deren unteres Ende von einem nach innen gerichteten Stützflansch (3.1) am unteren Ende des unteren Gehäuseabschnittes (3) abgestützt wird.

5. Kugelfadenbremse nach Anspruch 3 oder 4, **dadurch gekennzeichnet, dass** der Kolben (9) mit einem an den Kolbenboden (9.1) und die Öffnung des unteren Bremsflächenringes (10) anschließenden inneren Rohrstutzen (9.2) versehen ist, auf dem die Federstützhülse (13) in axialer Richtung geführt ist.

6. Kugelfadenbremse nach einem der Ansprüche 3 bis 5, **gekennzeichnet durch** eine im unteren Gehäuseabschnitt (3) angeordnete, die Rückstellfeder (12) abstützende Federführungshülse (11), in der die Federstützhülse (13) geführt ist, die mit nach außen gerichteten Rastnasen (13.2) zum Zusammenwirken mit einem nach innen gerichteten Stützflansch der Federstützhülse (13) versehen ist.

7. Kugelfadenbremse nach einem der Ansprüche 2 bis 6, **dadurch gekennzeichnet, dass** das Element eine im oberen Gehäuseabschnitt (2) axial verschiebbare, gegen Rotation gesicherte Hülse (5) ist, die an der Außenseite eine wendelförmige Kulissenführung (5.1) aufweist, in die nach innen gerichtete Nasen (4.3) eingreifen, die Teile des Fadeneinlaufrohrs (4) sind.

8. Kugelfadenbremse nach Anspruch 7, **gekennzeichnet durch** seitlich an dem Fadeneinlaufrohr (4) angeordnete, zinkenähnliche Arme (4.2), an denen die Nasen (4.3) angebracht sind.

9. Kugelfadenbremse nach einem der Ansprüche 7 oder 8, **dadurch gekennzeichnet, dass** an dem unteren Ende der Hülse (5) der obere Bremsflächenring (6) angeordnet ist.

10. Kugelfadenbremse nach einem der Ansprüche 1 bis 9, **gekennzeichnet durch** eine am Fadeneinlaufrohr (4) angeordnete, nach außen gerichtete Rastnase (4.4), die in einen an der Innenwand des oberen Gehäuseabschnitts (2) angeordneten Rastenring (2.4) mit radial nach innen vorspringenden Rasten eingreift.

11. Kugelfadenbremse nach Anspruch 10, **gekennzeichnet durch** ein im oberen Gehäuseabschnitt (2) angebrachtes Fenster (25) zum Durchblick auf eine an dem Fadeneinlaufrohr (4) in Umfangsrichtung angebrachte Ziffern-Skala, die in Abhängigkeit von der Eingriffstellung der Rastnase (4.4) in den Rastenring (2.4) die jeweilige Drehstellung des Fadeneinlaufrohres (4) und damit die von der Höhenstellung des oberen Bremsflächenringes (6) abhängige, eingestellte Bremskraft anzeigt.

## Claims

1. Ball thread brake for a two-for-one twisting spindle, containing
- a tubular brake housing (1), consisting of an upper housing section (2) and a lower housing section (3) connected detachably thereto;
- a thread inlet tube (4), mounted rotatably coaxially in the upper housing section (2);
- an upper brake surface ring (6), which is associated with the thread inlet tube (4) the height of which is adjusted by rotating the thread inlet tube (4);
- a braking ball (7), cooperating with said brake surface ring (6);
- an axially displaceable piston (9) guiding in a sealing manner in the lower housing section (3) and piston
- on the outside of its upwardly directed base (9.1) bears a lower brake surface ring (10) and which
- for the purpose of pneumatically threading a yarn or thread can be adjusted downwards in axial direction by means of suction force against the force of a restoring spring (12),
- a holding device for the braking ball arranged between the two braking surface rings
- a braking force adjusting device acting on the braking unit consisting of the two brake surface rings and the braking ball,
**characterised in**
- **that** the holding device for the braking ball (7) is attached to the lower end of a sleeve (5) supporting the upper brake surface ring (6) and has at least two opposite, inwardly curved holding elements (8), the free ends of which are below the diameter of the braking ball (7).

2. Ball thread brake according to claim 1, **characterised in that** the thread inlet tube (4) is mounted rotatably and secured against axial displacement and acts on the upper brake surface ring (6) by an element (5) changing a rotary movement to an axial displacement.

3. Ball thread brake according to claim 1 or 2, **characterised in that** the braking force adjusting device is a braking force adjusting spring (14) which is mounted on a spring support sleeve (13) mounted displaceably inside the piston (9), which is pressured by the restoring spring (12) in the direction of the lower brake surface ring.

4. Ball thread brake according to claim 3, **characterised in that** the spring support sleeve (13) at its upper end has an outwardly directed support flange for the upper end of the restoring spring (12), the lower end of which is supported by an inwardly directed support flange (3.1) at the lower end of the lower housing section (3).

5. Ball thread brake according to claim 3 or 4, **characterised in that** the piston (9) is provided with an inner tube stub (9.2) adjoining the piston crown (9.1) and the opening of the lower brake surface ring (10), on which the spring support sleeve (13) is guided in the axial direction.

6. Ball thread brake according to one of claims 3 to 5, **characterised by** a spring guide sleeve (11) arranged in the lower housing section (3) and supporting the restoring spring (12) in which the spring support sleeve (13) is guided, which is provided with outwardly directed locking noses (13.2) for cooperating with an inwardly directed support flange of the spring support sleeve (13).

7. Ball thread brake according to one of claims 2 to 6, **characterised in that** the element is a sleeve (5) which is axially displaceable in the upper housing section (2) and secured against rotation which sleeve has a helical sliding guide (5.1) on the outside, into which guide inwardly directed noses (4.3) engage which are parts of the thread inlet tube (4).

8. Ball thread brake according to claim 7, **characterised by** prong-like arms (4.2), which arranged laterally on the thread inlet tube (4) to which the noses (4.3) are attached.

9. Ball thread brake according to claim 7 or 8, **characterised in that** the upper brake surface ring (6) is arranged at the lower end of the sleeve (5).

10. Ball thread brake according to one of claims 1 to 9, **characterised by** an outwardly directed locking nose (4.4) arranged on the thread inlet tube (4), which engages in a locking ring (2.4) arranged on the inner wall of the upper housing section (2) which radially inwardly projecting catches.

11. Ball thread brake according to claim 10, **characterised by** a window (25) formed in the upper housing section (2) for viewing a number scale attached to the thread inlet tube (4) in circumferential direction, which depending on the engagement position of the locking nose (4.4) in the locking ring (2.4) displays the respective rotary position of the thread inlet tube (4) and thus the set braking force which is dependent on the height position of the upper brake surface ring (6).

## Revendications

1. Frein de fil à bille pour une broche de retordage à double fil, contenant
- un boîtier de frein tubulaire (1), composé d'une section de boîtier supérieure (2) et d'une section de boîtier inférieure (3) qui y est reliée de manière amovible ;
- un tube d'entrée de fil (4) coaxial à roulement rotatif placé dans la section de boîtier supérieure (2) ;
- une bague de surface de frein supérieure (6) affectée au tube d'entrée de fil (4) dont le réglage en hauteur s'effectue en tournant le tube d'entrée de fil (4) ;
- une bille de frein (7) interagissant avec cette bague de surface de frein (6) ;
- un piston à décalage axial (9) guidé de manière étanche dans la section de boîtier inférieure (3) portant
- une bague de surface de frein inférieure (10) à l'extérieur de son fond (9.1) orienté vers le haut et
- réglable vers le bas dans le sens axial pour l'enfilage pneumatique d'un fil ou d'un filé par force d'aspiration agissant contre la force d'un ressort de rappel (12),
- un dispositif de maintien pour la bille de frein, agencé entre les deux bagues de surface de frein
- un dispositif de réglage de la force de freinage agissant sur l'unité de frein composée des deux bagues de surface de frein et de la bille de frein,
**caractérisé en ce que**
- le dispositif de maintien pour la bille de frein (7) est placé à l'extrémité inférieure d'un manchon (5) portant la bague de surface de frein supérieure (6) et présente au moins deux éléments de maintien (8) coudés vers l'intérieur se faisant face, dont les extrémités libres sont placées sous le diamètre de la bille de frein (7).

2. Frein de fil à bille suivant la revendication 1, **caractérisé en ce que** le tube d'entrée de fil (4) est placé sur roulement de rotation sécurisé contre le décalage axial et agit par mouvement de rotation dans un élément (5) à effet de décalage axial sur la bague de surface de frein supérieure (6).

3. Frein de fil à bille suivant la revendication 1 ou 2, **caractérisé en ce que** le dispositif de réglage de la force de freinage est un ressort de réglage de la force de freinage (14), lequel est placé sur roulement sur un manchon de support de ressort (13) à décalage axial dans le piston (9), actionné par le ressort de rappel (12) dans la direction de la bague de surface de frein inférieure.

4. Frein de fil à bille suivant la revendication 3, **caractérisé en ce que** le manchon de support de ressort (13) présente, à son extrémité supérieure, une bride de support orientée vers l'extérieur pour l'extrémité supérieure du ressort de rappel (12), dont l'extrémité inférieure est soutenue par une bride de support (3.1) orientée vers l'intérieur à l'extrémité inférieure de la section de boîtier inférieure (3).

5. Frein de fil à bille suivant la revendication 3 ou 4, **caractérisé en ce que** le piston (9) est équipé d'une tubulure intérieure (9.2) raccordée sur le fond du piston (9.1) et l'ouverture de la bague de surface de frein inférieure (10) sur laquelle le manchon de support de ressort (13) est guidé dans le sens axial.

6. Frein de fil à bille suivant une des revendications 3 à 5, **caractérisé par** un manchon de guidage de ressort (11) agencé dans la section de boîtier inférieure (3) soutenant le ressort de rappel (12) dans lequel le manchon de support de ressort (13) est guidé, celui-ci étant équipé d'ergots d'encliquetage (13.2) orientés vers l'extérieur pour l'interaction avec une bride de support du manchon de support de ressort (13) orientée vers l'intérieur.

7. Frein de fil à bille suivant une des revendications 2 à 6, **caractérisé en ce que** l'élément est un manchon (5) sécurisé contre la rotation, à décalage axial, dans la section de boîtier supérieure (2) et présente, à l'extérieur, un guidage coulissant en forme de spirale (5.1) dans lequel rentrent des ergots (4.3) orientés vers l'intérieur qui sont des parties du tube d'entrée de fil (4).

8. Frein de fil à bille suivant la revendication 7, **caractérisé par** des bras ressemblant à des fourches (4.2) placés sur le côté du tube d'entrée de fil (4), sur lesquels les ergots (4.3) sont placés.

9. Frein de fil à bille suivant une des revendications 7 ou 8, **caractérisé en ce que** la bague de surface de frein supérieure (6) est agencée sur l'extrémité inférieure du manchon (5).

10. Frein de fil à bille suivant une des revendications 1 à 9, **caractérisé par** un ergot d'encliquetage (4.4) orienté vers l'extérieur placé sur le tube d'entrée de fil (4) et rentrant dans une bague d'encliquetage (2.4) placée sur la paroi intérieure de la section de boîtier supérieure (2), à l'aide d'ergots dépassant radialement vers l'intérieur.

11. Frein de fil à bille suivant la revendication 10, **caractérisé par** une fenêtre (25) placée dans la section de boîtier supérieure (2), pour visualiser une échelle à chiffres placée sur le tube d'entrée de fil (4) dans le sens du pourtour et affichant, selon la position d'encliquetage de l'ergot d'encliquetage (4.4) dans la bague d'encliquetage (2.4), la position de rotation correspondante du tube d'entrée de fil (4) et ainsi une force de freinage réglée dépendant de la position en hauteur de la bague de surface de frein supérieure (6).
